# FASCICULE DE BREVET EUROPEEN

(11) **EP 2 769 660 B1**
(45) Date de publication et mention de la délivrance du brevet: **29.11.2017**
(21) Numéro de dépôt: 14154838.8
(22) Date de dépôt: 12.02.2014
(51) Int. Cl.: A47L 13/144, A47L 13/254

(54) **Balai à tête basculante automatique pour nettoyage de surface**
Automatische Kehrmaschine mit Schwenkkopf zur Oberflächenreinigung
Broom with automatic tilting head for cleaning a surface

(30) Priorité: 26.02.2013 FR 1351700
(43) Date de publication de la demande: 27.08.2014
(73) Titulaire: Spontex, 92705 Colombes Cedex (FR)
(72) Inventeur: Johnson, Bryan, 60000 Beauvais (FR)
(74) Mandataire: Intès, Didier Gérard André

(56) Documents cités:
- EP-A2- 2 494 904
- WO-A2-02/071908
- DE-A1- 19 613 882
- DE-A1- 19 645 927

## Description

### DOMAINE DE L'INVENTION

Le présent exposé concerne un balai à tête basculante hygiénique et facile à utiliser pour nettoyer des surfaces.

Un tel balai, équipé par exemple d'une tête de lavage ou de dépoussiérage, permet de nettoyer les sols de manière commode en limitant les contacts de l'utilisateur avec la tête de nettoyage.

### ETAT DE LA TECHNIQUE ANTERIEURE

Afin de nettoyer plus commodément les sols, il est connu depuis quelques années des balais articulés équipés d'une tête de nettoyage comprenant par exemple une garniture en éponge ou en serpillière.

Traditionnellement, ces balais peuvent être essorés à l'aide d'un dispositif d'essorage prévu dans le seau contenant le liquide de nettoyage. Toutefois, dans d'autres modèles, le balai est lui-même équipé d'un dispositif d'essorage fixé et actionnable le long du manche du balai. Dans un tel cas, la tête de nettoyage doit être redressée le long du manche avant de pouvoir utiliser le dispositif d'essorage.

Pour ce faire, il est généralement nécessaire de redresser manuellement la tête et de bloquer cette dernière dans cette position longitudinale à l'aide d'un clip ou d'un autre dispositif de blocage. Toutefois, cette procédure amène l'utilisateur à entrer en contact avec la tête nettoyante qui est généralement sale et humide, ce qui n'est pas conforme aux objectifs d'hygiène attendus pour un tel balai.

Dans d'autres cas, la tête nettoyante peut être équipée d'un dispositif d'entraînement actionnable par l'utilisateur pour redresser la tête contre le manche : par exemple, dans le brevet FR 2 944 198, la tête de nettoyage comprend deux volets repliables contre le manche à l'aide de tringles ou de câbles reliées à un actionneur. Toutefois, un tel dispositif de nettoyage est relativement complexe et coûteux à produire. En outre, il demande à l'utilisateur un certain effort pour redresser puis essorer la tête nettoyante.

Finalement, le brevet DE 196 45 927 A1 divulgue un balai selon le préambule de la revendication 1. Un tel balai possède dans sa tête un balourd pour rappeler la tête vers sa position de repli lorsque le manche est tenu sensiblement verticalement à distance de la surface à nettoyer.

Il existe donc un réel besoin pour un balai à tête basculante qui soit hygiénique et facile à utiliser et qui soit dépourvu, au moins en partie, des inconvénients inhérents aux balais connus précités.

### PRESENTATION DE L'INVENTION

Le présent exposé concerne un balai à tête basculante pour nettoyage de surface, comprenant un manche, une tête de nettoyage montée à l'extrémité inférieure du manche par l'intermédiaire d'une articulation, ladite articulation étant configurée pour permettre le basculement de la tête autour d'un axe de basculement entre une position transversale de travail, dans laquelle la tête est apte à être appliquée contre une surface à nettoyer, et une position axiale de repli, dans laquelle au moins une partie de la tête est redressée contre le manche ; la tête de nettoyage possède un balourd configuré pour rappeler la tête vers sa position de repli lorsque le manche est tenu sensiblement verticalement à distance de la surface à nettoyer ; la tête est équipée d'un organe de maintien configuré pour coopérer automatiquement avec le manche du balai lorsque la tête est amenée dans sa position de repli de manière à maintenir ladite position de repli à l'encontre de l'action de la gravité, y compris lorsque le manche est incliné.

Ainsi, grâce à ce balourd, lorsque la tête de nettoyage est levée au-dessus du sol, ou au-dessus d'un seau contenant un produit de lavage, c'est-à-dire lorsque la force de réaction d'un support ne s'oppose plus à la gravité, la partie la plus lourde de la tête de nettoyage s'incline naturellement vers le bas pour pointer vers le sol tandis que la partie plus légère, opposée à la partie la plus lourde par rapport à l'articulation, se redresse vers le haut, de telle sorte que la tête de nettoyage s'aligne avec un plan vertical. Ainsi, lorsque le manche du balai est maintenu sensiblement à la verticale, la tête de nettoyage s'aligne sensiblement longitudinalement avec le manche du balai : la tête de nettoyage se trouve alors dans sa position de repli dans laquelle la partie légère de la tête de nettoyage est redressée contre le manche.

Une fois cette position atteinte, la coopération entre l'organe de maintien et le manche du balai s'active automatiquement pour bloquer la tête de nettoyage dans sa position de repli : la force de coopération est alors telle que la tête de nettoyage reste alignée le long du manche même lorsque le balai est incliné en vue de son rangement ou de son essorage par exemple.

Ainsi, grâce à l'action combinée du balourd et de l'organe de maintien, la tête de nettoyage est rappelée et bloquée dans sa position de repli automatiquement, c'est-à-dire sans aucune intervention humaine, dès que le balai n'est plus en appui contre une surface de support telle que la surface à nettoyer ou le fond d'un seau. Ainsi, l'opération de repli est très facile et ne nécessite aucun effort pour l'utilisateur : il lui suffit en effet de lever le balai sensiblement verticalement au-dessus du sol. En outre, la position de repli étant maintenue par le dispositif de maintien, il est possible de manipuler librement le balai une fois replié : la tête, stabilisée, est ainsi plus facile à nettoyer ou à essorer ; ce balai peut s'entreposer en outre facilement et de manière compacte dans un placard ou contre le mur d'un local technique sans que la tête du balai ne puisse basculer.

En outre, grâce au caractère automatique du repli et du blocage de la tête de nettoyage, l'utilisateur n'est jamais en contact avec cette dernière et donc avec la partie sale et/ou humide du balai : le confort d'utilisation et surtout l'hygiène de ce balai s'en trouvent donc améliorés.

Dans certains modes de réalisation, la tête de nettoyage comprend une masselotte prévue à distance de l'articulation, cette masselotte étant apte à réaliser le balourd de la tête. Une telle masselotte est peu coûteuse et facile à mettre en place. En outre, il est facile de régler la vitesse de basculement de la tête et la masse totale du balai en ajustant la masse de la masselotte.

Dans certains modes de réalisation, ladite masselotte est un bloc métallique enfermé dans la tête de nettoyage. Cette configuration permet de camoufler la masselotte dans la tête ce qui offre une finition esthétique au balai.

Dans certains modes de réalisation, ladite masselotte est disposée à proximité d'une des extrémités de la tête de nettoyage. On obtient ainsi un effet de levier plus important qui permet un basculement plus rapide de la tête.

Dans certains modes de réalisation, la tête de nettoyage est décentrée par rapport à une ligne médiane de ladite tête, ce décentrage étant apte à réaliser le balourd de la tête. Ainsi, une des deux parties de la tête de nettoyage, disposées de part et d'autre de l'articulation, est plus lourde que l'autre, ce qui entraîne son basculement autour de l'articulation. Avec une telle configuration, il n'est pas nécessaire d'alourdir artificiellement le balai, ce qui offre un confort d'utilisation accru.

Dans certains modes de réalisation, l'organe de maintien est configuré pour libérer la tête de nettoyage lorsque l'extrémité opposée de la tête est appuyée transversalement contre la surface à nettoyer. Ainsi, le simple appui de l'extrémité de la tête contre le sol lorsque le manche forme au moins un petit angle avec la direction verticale génère un effet de levier capable de rompre la coopération entre l'organe de maintien et le manche du balai. Dès lors, tout contact de l'utilisateur avec la tête nettoyante est également évité lors du passage de la position de repli à la position de travail, ce qui améliore encore la simplicité d'utilisation et l'hygiène du balai.

Dans certains modes de réalisation, ledit organe de maintien coopère avec le manche par une interaction magnétique. Une telle coopération magnétique est facile à mettre en place, peu coûteuse, et peut être ajustée pour régler la force seuil à partir de la laquelle la coopération magnétique peut être rompue de manière à assurer un compromis entre la stabilité de la position de repli et la facilité de déblocage par l'effet de levier mentionné ci-dessus. En outre, une telle interaction agit dès l'approche de la tête de nettoyage à une certaine distance du manche : elle peut donc faciliter la fin du redressement de la tête de nettoyage et, notamment, amener la tête de nettoyage dans sa position de repli contre le manche même lorsque ce dernier n'est pas tenu parfaitement verticalement.

Dans d'autres modes de réalisation, ledit organe de maintien coopère avec le manche à l'aide d'un dispositif mécanique. Il peut par exemple coopérer avec la manche par l'intermédiaire d'un clip prévu sur le manche ou sur la tête de nettoyage.

Dans d'autres modes de réalisation, ledit organe de maintien coopère avec la manche à l'aide d'un auto-agrippant.

Dans certains modes de réalisation, ledit organe de maintien est un aimant prévu en surface de la face dorsale de la tête de nettoyage et coopérant avec une surface métallique du manche.

Dans certains modes de réalisation, le manche est intégralement métallique.

Dans d'autres modes de réalisation, le manche comporte au moins une section métallique.

Dans d'autres modes de réalisation, le manche comprend une plaque métallique rapportée, cette dernière étant disposée de manière à faire face à l'aimant de la tête de nettoyage lorsque celle-ci est dans sa position de repli.

Dans certains modes de réalisation, le manche comprend une tige métallique transversale présentant une face d'extrémité plane faisant saillie en surface du manche. Une telle configuration assure, d'une part, un bon ancrage de la surface métallique dans l'épaisseur du manche et, d'autre part, une coopération magnétique solide agissant en profondeur dans la tige métallique.

Dans d'autres modes de réalisation, l'organe de maintien est une surface métallique prévue sur la face dorsale de la tête coopérant avec un aimant prévu sur le manche du balai.

Dans certains modes de réalisation, le balai comprend en outre un module d'essorage attaché au manche au-dessus de la tête de nettoyage et configuré pour essorer la tête de nettoyage lorsque celle-ci est dans sa position de repli. L'intégration du module d'essorage au balai permet de bénéficier d'un balai « tout-en-un » utilisable avec n'importe quel type de seau.

Dans certains modes de réalisation, ledit module d'essorage comporte un élément d'essorage monté sur un cadre relié à un actionneur, ledit actionneur étant configuré pour coulisser axialement le long du manche de manière à pouvoir déplacer l'élément d'essorage d'avant en arrière le long du manche par action d'un utilisateur sur ledit actionneur coulissant. Une fois la tête de nettoyage repliée et bloquée dans sa position de repli, l'utilisateur peut ainsi facilement essorer la tête en utilisant cet actionneur coulissant. Ici encore, l'utilisateur peut réaliser cette opération sans rentrer en contact avec la tête de nettoyage.

Dans certains modes de réalisation, ledit élément d'essorage est un rouleau.

Dans d'autres modes de réalisation, ledit élément d'essorage est une raclette.

Dans certains modes de réalisation, ledit module d'essorage comporte en outre un élément de réaction monté sur le cadre en opposition à l'élément d'essorage. Lors de l'utilisation du module d'essorage, la tête de nettoyage est insérée et pincée entre l'élément d'essorage et l'élément de réaction de manière à assurer la qualité de l'essorage tout le long de la tête de nettoyage, y compris au niveau de sa partie inférieure située au-delà de l'extrémité du manche du balai.

Dans certains modes de réalisation, le balai comprend en outre une garniture imprégnable susceptible de retenir un liquide, cette garniture étant fixée de manière amovible sur la face ventrale de la tête de nettoyage. Une telle garniture amovible peut donc être démontée pour être séchée, lavée, ou même jetée puis remplacée par une garniture neuve. Ceci assure la pérennité du balai même lorsque la garniture est usée.

Dans d'autres modes de réalisation, le balai comprend en outre une garniture dépoussiérante. Une telle garniture peut notamment comporter des propriétés antistatiques et être imprégnée d'un additif de nettoyage telle une cire.

Les caractéristiques et avantages précités, ainsi que d'autres, apparaîtront à la lecture de la description détaillée qui suit, d'exemples de réalisation du dispositif proposé. Cette description détaillée fait référence aux dessins annexés.

### BREVE DESCRIPTION DES DESSINS

Les dessins annexés sont schématiques et visent avant tout à illustrer les principes de l'invention.

Sur ces dessins, d'une figure (FIG) à l'autre, des éléments (ou parties d'élément) identiques sont repérés par les mêmes signes de référence. En outre, des éléments (ou parties d'élément) appartenant à des exemples de réalisation différents mais ayant une fonction analogue sont repérés sur les figures par des références numériques incrémentées de 100, 200, etc.

La FIG 1 est une vue en perspective d'un premier exemple de réalisation d'un balai selon le présent exposé.

La FIG 2 est une vue éclatée du balai de la FIG 1.

La FIG 3A est une vue de dos du balai de la FIG 1 dans sa position de repli.

La FIG 3B est une vue de dessus et en demi-coupe selon le plan A de la FIG 3.

Les FIG 4A-F sont des vues illustrant la cinématique de la tête du balai de la FIG 1 au cours de son utilisation. Les vues 4A-D et 4F sont en coupe selon le plan B-B de la FIG 3 ; la vue 4E est en coupe selon le plan C-C de la FIG 3.

La FIG 5 est une vue de la tête d'un deuxième exemple de balai.

### DESCRIPTION DETAILLEE D'EXEMPLES DE REALISATION

Afin de rendre plus concrète l'invention, des exemples de balais sont décrits en détail ci-après, en référence aux dessins annexés. Il est rappelé que l'invention ne se limite pas à ces exemples.

La FIG 1 représente en perspective un premier exemple de réalisation d'un balai selon le présent exposé tandis que la FIG 2 représente le même balai 1 selon une vue éclatée. Ce balai 1 comporte un manche 10 et une tête de nettoyage 20 articulée à l'extrémité inférieure du manche 10 par une articulation 21. Cette tête de nettoyage 20 possède une forme sensiblement rectangulaire.

L'articulation 21, prévue au niveau du centre géométrique de la tête 20, c'est-à-dire à l'intersection des lignes médianes de sa surface dorsale 20a, comprend deux axes perpendiculaires de rotation 21a et 21b : le premier axe de rotation 21a est colinéaire à la direction de plus grande extension de la tête 20 tandis que le deuxième axe de rotation 21b, dit axe de basculement, est mobile en rotation autour du premier axe de rotation 21a, la rotation du manche 10 autour de ce deuxième axe de rotation 21b étant toutefois empêchée par des surfaces de butée de la tête 20 et du manche 10 lorsque ce deuxième axe de rotation 21b n'est pas colinéaire à la direction de plus petite extension de la tête 20. Des lors, le manche 10 est apte à être incliné par rapport à la tête 20 dans deux plans orthogonaux : le premier plan, avant-arrière, permet de manoeuvrer le balai 1 pour nettoyer une surface, tandis que le deuxième plan, droite-gauche, permet de basculer la tête 20 vers une position de repli dans laquelle la tête 20 est redressée longitudinalement contre le manche 10 (voir par exemple la FIG 3).

Le balai 1 comprend en outre un module d'essorage 30 permettant d'essorer la tête de nettoyage 20 du balai 1.

Comme cela est représenté sur la vue éclatée de la FIG 2, la tête 20 comprend une coque dorsale 22a et une coque ventrale 22b entre lesquelles est disposée, à l'une des extrémités de la tête 20, un bloc métallique 23 conférant à la tête de nettoyage 20 un balourd par rapport à son axe de basculement 21b qui tend à entraîner la tête 20 en rotation autour de cet axe de basculement 21b. La tête 20 comprend ainsi, d'un côté de son axe de basculement 21b, une première partie 24a plus lourde que sa deuxième partie 24b disposée de l'autre côté de l'axe de basculement 21b.

La tête de nettoyage 20 comporte en outre, au niveau de sa deuxième partie 24b plus légère, un aimant 25 affleurant au niveau de la surface dorsale 20a de la tête 20 à travers un orifice 25a pratiqué dans la coque dorsale 22a. Comme cela est illustré sur la FIG 4D, lorsque la tête de nettoyage est dans sa position de repli, l'aimant 25 de la tête est configuré pour coopérer avec une tige métallique 11 prévue à proximité de l'extrémité inférieure du manche 10. Cette tige métallique 11 traverse diamétralement le manche 10 de part en part et présente à une de ses extrémités une surface de contact 12 qui fait saillie à la surface du manche 10. Un joint torique 13, assurant l'étanchéité du manche 10, est disposé en outre entre la surface du manche 10 et un épaulement que forme la surface de contact 12 avec la tige 11.

La tête 20 est également munie de languettes 28 disposées à l'extrémité de sa partie lourde 24b, ces languettes 28 permettant la fixation, de manière amovible, d'une lingette de nettoyage.

La FIG 3A illustre le balai 1 de dos lorsque la tête de nettoyage est dans sa position de repli. La FIG 3B illustre quant à elle le balai 1 dans une vue de dessus en demi-coupe selon le plan A de la FIG 3A. Sur ces figures, il est possible de constater que le module d'essorage 30 comprend un cadre 31 sensiblement en forme de C conformé de manière à encercler la face ventrale 20b et les extrémités latérale de la tête 20 tout en laissant une ouverture du côté dorsal 20a de la tête de manière à pouvoir circuler le long de la tête de nettoyage 20 sans être entravé par l'articulation 21 et la surface de contact 12.

Il est équipé, d'une part, d'un rouleau d'essorage 32 s'étendant le long de son bord extérieur et monté en rotation entre les montants latéraux du cadre 31 et, d'autre part, de deux roulettes latérales 33 prévues à chacune de ses extrémités intérieures. Le rouleau d'essorage 32 et les roulettes 33 sont espacés de manière à ménager un espace d'insertion dans lequel peut pénétrer la tête de nettoyage 20 en vue de son essorage.

Le cadre 31 est relié à chacune de ses extrémités intérieures à un manchon 34 par l'intermédiaire de tiges longitudinales 35, ce manchon 34 étant engagé autour du manche 10 et libre de coulisser axialement le long du manche. Lorsque ce manchon est actionné vers le bas par l'utilisateur, le cadre 31 donc est entrainé vers le bas et circule le long de la tête de nettoyage 20 : à cette occasion, le rouleau d'essorage 32 roule sur la surface ventrale 20b de la tête 20 tandis que les roulettes 33 roulent sur deux bandes de roulement 26 prévues sur la surface dorsale 20a de la tête 20, de part et d'autre de l'articulation 21, le long des bords latéraux de plus grande longueur de la tête de nettoyage 20.

Le fonctionnement de ce balai 1 va maintenant être décrit en référence aux FIG 4A à 4F. Sur la FIG 4A, la tête de nettoyage 20 est dans sa position de travail : sa surface ventrale 20b, équipée d'une lingette de nettoyage 27, est appliquée contre la surface à nettoyer S. Dans cette position, le manche 10 peut être librement déplacé dans le plan avant-arrière afin de manoeuvrer le balai 1.

Lorsque l'utilisateur souhaite essorer la tête de nettoyage 20, après l'avoir trempée dans un liquide de nettoyage par exemple, il peut replier la tête de nettoyage 20 vers sa position de repli en levant le balai 1 au-dessus du sol S. En effet, comme cela est représenté sur la FIG 4B, lorsque le balai 1 est soulevé au-dessus du sol S, la masselotte 23 tend à pointer vers le sol S entraînant ainsi la tête de nettoyage 20 en rotation autour de l'axe de basculement 21b.

Dès lors, si le manche 10 est maintenu sensiblement verticalement, la tête 20 va atteindre une position verticale dans laquelle la partie légère 24b de la tête 20 s'étend le long du manche 10 : il s'agit de la position de repli de la tête de nettoyage 20. Dans cette position, illustrée sur la FIG 4C, l'aimant 25 adhère à la surface de contact 12 de la tige métallique 11, maintenant ainsi la position de repli de la tête de nettoyage 20. Il est donc désormais possible d'incliner le manche 10 sans que la tête de nettoyage 20 ne quitte sa position de repli.

Dès lors, il est possible d'actionner le module d'essorage 30 en faisant coulisser le manchon 34 d'avant en arrière le long du manche 10. Comme cela est représenté sur les FIG 4D et 4E (en coupe selon le plan B-B, respectivement C-C, de la FIG 3), lors de l'actionnement du module essorage 30, le cadre 31 descend en direction de la tête de nettoyage 20, le rouleau 32 et les roulettes 33 s'engageant alors de part et d'autre de la tête de nettoyage 20. Le rouleau 32 parcourt ainsi la surface ventrale 20b de la tête de nettoyage 20 afin d'essorer la lingette 27 tandis que les roulettes 33 roulent sur les bandes de roulement 26 de la surface dorsale 20a de la tête 20. Ces roulettes 33 permettent, d'une part, de réduire les frottements lors de de l'actionnement du module d'essorage 30 et, d'autre part, d'opposer au rouleau d'essorage 32 une force de réaction permettant un essorage efficace tout le long de la tête de nettoyage 20, y compris au-delà de l'extrémité du manche 10.

Enfin, comme cela est représenté sur la FIG 4F, lorsque l'essorage est terminé, il est possible de décoller l'aimant 25 de la surface de contact 12 puis de ramener la tête de nettoyage 20 vers sa position de travail grâce à un effet de levier réalisé en appuyant l'extrémité de la partie lourde 24a de la tête 20 contre le sol S lorsque le manche 10 forme un angle non nul avec la direction verticale.

La FIG 5 illustre un deuxième exemple de réalisation d'un balai 100 selon le présent exposé : ce deuxième exemple de balai 100 est en tout point identique, tant dans sa structure que dans son mode de fonctionnement, au premier exemple de balai si ce n'est que le balourd de la tête de nettoyage 120 n'est pas réalisé par une masselotte mais par un décentrage de l'articulation 121 par rapport à la ligne médiane de plus petite extension de la tête de nettoyage 20. Ainsi, comme cela est illustré sur la FIG 5, la longueur La de la première partie 124a de la tête de nettoyage 120 est plus grande que la longueur Lb de la deuxième partie 124b de la tête de nettoyage 120. Tout comme dans le premier exemple, la première partie 124a de la tête 120 est donc plus lourde que sa deuxième partie 124b de telle sorte qu'elle entraîne la tête 20 en rotation autour de l'axe de basculement 121b.

Les modes ou exemples de réalisation décrits dans le présent exposé sont donnés à titre illustratif et non limitatif, une personne du métier pouvant facilement, au vu de cet exposé, modifier ces modes ou exemples de réalisation, ou en envisager d'autres, tout en restant dans la portée de l'invention.

De plus, les différentes caractéristiques de ces modes ou exemples de réalisation peuvent être utilisées seules ou être combinées entre elles. Lorsqu'elles sont combinées, ces caractéristiques peuvent l'être comme décrit ci-dessus ou différemment, l'invention ne se limitant pas aux combinaisons spécifiques décrites dans le présent exposé. En particulier, sauf précision contraire, une caractéristique décrite en relation avec un mode ou exemple de réalisation peut être appliquée de manière analogue à un autre mode ou exemple de réalisation.

## Revendications

1. Balai à tête basculante pour nettoyage de surface, comprenant un manche (10),
une tête de nettoyage (20) montée à l'extrémité inférieure du manche (10) par l'intermédiaire d'une articulation (21), ladite articulation (21) étant configurée pour permettre le basculement de la tête (20) autour d'un axe de basculement (21b) entre une position transversale de travail, dans laquelle la tête (20) est apte à être appliquée contre une surface à nettoyer (S), et une position axiale de repli, dans laquelle au moins une partie (24b) de la tête (20) est redressée contre le manche (10),
dans lequel la tête de nettoyage (20) possède un balourd configuré pour rappeler la tête (20) vers sa position de repli lorsque le manche (10) est tenu sensiblement verticalement à distance de la surface à nettoyer (S), et
**caractérisée en ce que** l'articulation comprend deux axes perpendiculaires de rotation (21a) et (21b), le premier axe de rotation (21a) étant colinéaire à la direction de plus grande extension de la tête (20) tandis que le deuxième axe de rotation (21b) définit l'axe de basculement, et
**en ce que** la tête (20) est équipée d'un organe de maintien (25) configuré pour coopérer automatiquement avec le manche (10) du balai (1) lorsque la tête (20) est amenée dans sa position de repli de manière à maintenir ladite position de repli à l'encontre de l'action de la gravité, y compris lorsque le manche (10) est incliné, la coopération entre l'organe de maintien (25) et le manche (10) s'activant automatiquement une fois la position de repli atteinte pour bloquer la tête de nettoyage (20) dans sa position de repli.

2. Balai selon la revendication 1, **caractérisé en ce que** la tête de nettoyage (20) comprend une masselotte (23) prévue à distance de l'articulation (21), cette masselotte (23) étant apte à réaliser le balourd de la tête (20).

3. Balai selon la revendication 2, **caractérisé en ce que** ladite masselotte (23) est un bloc métallique enfermé dans la tête de nettoyage (20) à proximité d'une de ses extrémités.

4. Balai selon la revendication 1, **caractérisé en ce que** l'articulation (21) de la tête de nettoyage (20) est décentrée par rapport à une ligne médiane de ladite tête (20), ce décentrage étant apte à réaliser le balourd de la tête (20).

5. Balai selon la revendication 4, **caractérisé en ce que** ledit organe de maintien (25) coopère avec le manche (10) par une interaction magnétique.

6. Balai selon la revendication 5, **caractérisé en ce que** ledit organe de maintien est un aimant (25) prévu en surface de la face dorsale (20a) de la tête de nettoyage (20) et coopérant avec une surface métallique (12) du manche (10).

7. Balai selon la revendication 4 ou 5, **caractérisé en ce que** le manche (10) comprend une tige métallique (11) transversale présentant une face d'extrémité plane (12) faisant saillie en surface du manche (10).

8. Balai selon la revendication 4, **caractérisé en ce que** ledit organe de maintien coopère avec le manche à l'aide d'un dispositif mécanique.

9. Balai selon l'une quelconque des revendications 1 à 7, **caractérisé en ce qu'**il comprend en outre un module d'essorage (30) attaché au manche (10) au-dessus de la tête de nettoyage (20) et configuré pour essorer la tête de nettoyage (20) lorsque celle-ci est dans sa position de repli.

10. Balai selon la revendication 8, **caractérisé en ce que** ledit module d'essorage (30) comporte un élément d'essorage (32) monté sur un cadre (31) relié à un actionneur (34), ledit actionneur (34) étant configuré pour coulisser axialement le long du manche (10) de manière à pouvoir déplacer l'élément d'essorage (32) d'avant en arrière le long du manche (10) par action d'un utilisateur sur ledit actionneur coulissant (34).

11. Balai selon la revendication 9, **caractérisé en ce que** ledit module d'essorage (30) comporte en outre un élément de réaction (33) monté sur le cadre (31) en opposition à l'élément d'essorage (32).

12. Balai selon l'une quelconque des revendications 1 à 10, **caractérisé en ce qu'**il comprend en outre une garniture imprégnable (27) susceptible de retenir un liquide, cette garniture (27) étant fixée de manière amovible sur la face ventrale (20b) de la tête de nettoyage (20).

13. Balai selon l'une quelconque des revendications 1 à 12, **caractérisé en ce que** l'organe de maintien (25) est configuré pour libérer la tête de nettoyage (20) lorsque l'extrémité de la tête (20) opposée à l'organe de maintien (25) est appuyée transversalement contre la surface à nettoyer.

## Patentansprüche

1. Wischer mit Schwenkkopf zur Flächenreinigung, umfassend
einen Stiel (10),
einen Reinigungskopf (20), der am unteren Ende des Stiels (10) mit Hilfe eines Gelenks (21) montiert ist, wobei das Gelenk (21) ausgeführt ist, um das Schwenken des Kopfes (20) um eine Schwenkachse (21 b) zwischen einer Querarbeitsposition, in der der Kopf (20) geeignet ist, an eine zu reinigende Fläche (S) angelegt zu werden, und einer eingeklappten Axialposition, in der mindestens ein Teil (24b) des Kopfes (20) gegen den Stiel (10) aufgerichtet ist, zu ermöglichen,
wobei der Reinigungskopf (20) eine Unwucht besitzt, die ausgeführt ist, um den Kopf (20) in seine eingeklappte Position zurückzuführen, wenn der Stiel (10) im Wesentlichen vertikal in einem Abstand zu der zu reinigenden Fläche (S) gehalten wird, und
**dadurch gekennzeichnet, dass** das Gelenk zwei senkrechte Rotationsachsen (21a) und (21b) umfasst, wobei die erste Rotationsachse (21a) zu der Richtung mit größerer Ausdehnung des Kopfes (20) kolinear ist, während die zweite Rotationsachse (21b) die Schwenkachse definiert, und
dass der Kopf (20) mit einem Halteelement (25) ausgestattet ist, das ausgeführt ist, um automatisch mit dem Stiel (10) des Wischers (1) zusammenzuwirken, wenn der Kopf (20) in seine eingeklappte Position gebracht wird, um die eingeklappte Position gegen die Wirkung der Schwerkraft, auch wenn der Stiel (10) geneigt ist, aufrecht zu erhalten, wobei sich das Zusammenwirken zwischen dem Halteelement (25) und dem Stiel (10) automatisch aktiviert, wenn die eingeklappte Position erreicht ist, um den Reinigungskopf (20) in seiner eingeklappten Position festzustellen.

2. Wischer gemäß Anspruch 1, **dadurch gekennzeichnet, dass** der Reinigungskopf (20) ein Ausgleichsgewicht (23) umfasst, das in einem Abstand zu dem Gelenk (21) vorgesehen ist, wobei dieses Ausgleichsgewicht (23) geeignet ist, die Unwucht des Kopfes (20) zu verwirklichen.

3. Wischer gemäß Anspruch 2, **dadurch gekennzeichnet, dass** das Ausgleichsgewicht (23) ein Metallblock ist, der in den Reinigungskopf (20) in der Nähe eines seiner Enden eingeschlossen ist.

4. Wischer gemäß Anspruch 1, **dadurch gekennzeichnet, dass** das Gelenk (21) des Reinigungskopfes (20) in Bezug zu einer Mittellinie des Kopfes (20) außermittig ist, wobei diese Außermittigkeit geeignet ist, die Unwucht des Kopfes (20) zu verwirklichen.

5. Wischer gemäß Anspruch 4, **dadurch gekennzeichnet, dass** das Halteelement (25) mit dem Stiel (10) durch eine magnetische Interaktion zusammenwirkt.

6. Wischer gemäß Anspruch 5, **dadurch gekennzeichnet, dass** das Halteelement ein Magnet (25) ist, der auf der Fläche der Rückseite (20a) des Reinigungskopfes (20) vorgesehen ist und mit einer metallischen Fläche (12) des Stiels (10) zusammenwirkt.

7. Wischer gemäß Anspruch 4 oder 5, **dadurch gekennzeichnet, dass** der Stiel (10) eine metallische Querstange (11) umfasst, die eine flache Endfläche (12) aufweist, die auf der Fläche des Stiels (10) herausragt.

8. Wischer gemäß Anspruch 4, **dadurch gekennzeichnet, dass** das Halteelement mit dem Stiel mit Hilfe einer mechanischen Vorrichtung zusammenwirkt.

9. Wischer gemäß einem der Ansprüche 1 bis 7, **dadurch gekennzeichnet, dass** er ferne ein Auswringmodul (30) umfasst, das am Stiel (10) über dem Reinigungskopf (20) befestigt und ausgeführt ist, um den Reinigungskopf (20) auszuwringen, wenn sich dieser in seiner eingeklappten Position befindet.

10. Wischer gemäß Anspruch 8, **dadurch gekennzeichnet, dass** das Auswringmodul (30) ein Auswringelement (32) umfasst, das auf einem Rahmen (31) montiert ist, der mit einem Aktuator (34) verbunden ist, wobei der Aktuator (34) ausgeführt ist, um axial entlang des Stiels (10) zu gleiten, um das Auswringelement (32) von vorne nach hinten entlang des Stiels (10) durch Betätigen des gleitenden Aktuators (34) durch einen Benutzer verschieben zu können.

11. Wischer gemäß Anspruch 9, **dadurch gekennzeichnet, dass** das Auswringmodul (30) ferner ein Reaktionselement (33) umfasst, das auf dem Rahmen (31) zu dem Auswringelement (32) entgegengesetzt montiert ist.

12. Wischer gemäß einem der Ansprüche 1 bis 10, **dadurch gekennzeichnet, dass** er ferner eine imprägnierbare Dichtung (27) umfasst, die geeignet ist, eine Flüssigkeit zurückzuhalten, wobei diese Dichtung (27) abnehmbar auf der Unterseite (20b) des Reinigungskopfes (20) befestigt ist.

13. Wischer gemäß einem der Ansprüche 1 bis 12, **dadurch gekennzeichnet, dass** das Halteelement (25) ausgeführt ist, um den Reinigungskopf (20) freizugeben, wenn das dem Halteelement (25) gegenüberliegende Ende des Kopfes (20) quer an der zu reinigenden Fläche anliegt.

## Claims

1. A broom with a tilting head for cleaning a surface, comprising a handle (10),
a cleaning head (20) mounted at the lower end of the handle (10) via an articulation (21), said articulation (21) being configured to allow the head (20) to tilt around a tilting axis (21b) between a transverse working position, in which the head (20) is able to be pressed against a surface to be cleaned (S), and an axial folded position, in which at least part (24b) of the head (20) is placed upright against the handle (10),
wherein the cleaning head (20) has an unbalancing means configured to return the head (20) toward its folded position when the handle (10) is held substantially vertically away from the surface to be cleaned (S), and
**characterized in that** the articulation comprises two perpendicular rotation axes (21a) and (21b), the first rotation axis (21a) being collinear to the largest extension direction of the head (20) while the second rotation axis (21b) defines the tilting axis, and
**in that** the head (20) is equipped with a maintaining member (25) configured to cooperate automatically with the handle (10) of the broom (1) when the head (20) is brought into its folded position so as to maintain said folded position against the action of gravity, including when the handle (10) is inclined, the cooperation between the maintaining member (25) and the handle (10) being activated automatically once the folded position is reached to block the cleaning head (20) in its folded position.

2. The broom according to claim 1, **characterized in that** the cleaning head (21) comprises a flyweight (23) provided at a distance from the articulation (21), this flyweight (23) being able to form the unbalancing means of the head (20).

3. The broom according to claim 2, **characterized in that** said flyweight (23) is a metal block enclosed in the cleaning head (20) near one of its ends.

4. The broom according to claim 1, **characterized in that** the articulation (21) of the cleaning head (20) is off-centered relative to a median line of said head (20), this off-centering being able to form the unbalancing means of the head (20).

5. The broom according to claim 4, **characterized in that** said maintaining member (25) cooperates with the handle (10) through a magnetic interaction.

6. The broom according to claim 5, **characterized in that** said maintaining member is a magnet (25) provided on the surface of the dorsal face (20a) of the cleaning head (20) and cooperating with a metal surface (12) of the handle (10).

7. The broom according to claim 4 or 5, **characterized in that** the handle (10) comprises a transverse metal rod (11) having a planar end face (12) protruding on the surface of the handle (10).

8. The broom according to claim 4, **characterized in that** said maintaining member cooperates with the handle using a mechanical device.

9. The broom according to any one of claims 1 to 7, **characterized in that** it further comprises a wringing module (30) attached to the handle (10) above the cleaning head (20) and configured to wring the cleaning head (20) when the latter is in its folded position.

10. The broom according to claim 8, **characterized in that** said wringing module (30) includes a wringing element (32) mounted on a frame (31) connected to an actuator (34), said actuator (34) being configured to slide axially along the handle (10) so as to be able to move the wringing element (32) from front to back along the handle (10) by the action of a user on said sliding actuator (34).

11. The broom according to claim 9, **characterized in that** said wringing module (30) further includes a reaction element (33) mounted on the frame (31) in opposition to the wringing element (32).

12. The broom according to any one of claims 1 to 10, **characterized in that** it further comprises an impregnable lining (27) able to retain a liquid, this lining (27) being removably fixed on the ventral face (20b) of the cleaning head (20).

13. The broom according to any one of claims 1 to 12, **characterized in that** the maintaining member (25) is configured to release the cleaning head (20) when the end of the head (20) opposite the maintaining member (25) is pressed transversely against the surface to be cleaned.
